# EUROPÄISCHE PATENTSCHRIFT

(11) **EP 1 914 335 B1**
(45) Veröffentlichungstag und Bekanntmachung des Hinweises auf die Patenterteilung: **17.03.2010**
(21) Anmeldenummer: 06021619.9
(22) Anmeldetag: 16.10.2006
(51) Int. Cl.: D04B 1/10

(54) **Verfahren zur Herstellung eines Gestricks mit einem Zopfmuster**
Method of producing a knitwear with cable-stitch pattern
Procédé pour obtenir un tricot avec de motifs en forme de tresse

(43) Veröffentlichungstag der Anmeldung: 23.04.2008
(73) Patentinhaber: H. Stoll GmbH & Co. KG, 72760 Reutlingen (DE)
(72) Erfinder: Schmidt, Henning, 72770 Reutlingen (DE); Nonnenmacher, Thomas, 72124 Pliezhausen (DE)
(74) Vertreter: Kohler Schmid Möbus

(56) Entgegenhaltungen:
- EP-A1- 1 367 161
- CH-A- 382 359
- GB-A- 691 255
- US-A- 1 375 575

## Beschreibung

Die Erfindung betrifft ein Verfahren zur Herstellung eines Gestricks mit einem Zopfmuster auf einer Flachstrickmaschine mit den Merkmalen des Oberbegriffs des Anspruchs 1.

Zur Herstellung von Gestricken mit Zopfmustern wird bei den meisten Verfahren nach dem Stand der Technik bei der Zopfkreuzung jeder Strang des Zopfs in entgegengesetzter Richtung um seine volle Breite versetzt. Dadurch entstehen in denjenigen Strickreihen, in denen Maschen-Umhängevorgänge nötig sind, relativ hohe Spannungen im Gestrick.

Um diese Spannungen zu vermindern, wird daher bei diesen Verfahren ab einer bestimmten Breite des Zopfs das gesamte Gestrickstück in Absprengtechnik gebildet. Dies führt jedoch dazu, dass die Maschen des Gestricks die doppelte Größe erhalten, die sie eigentlich aufgrund der Maschinenfeinheit erhalten würden. Damit trotz dieser Maschengröße ein tragfähiges Gestrick entsteht, werden Strickfäden verarbeitet, die mehrfach dicker sind als die Strickfäden, die der Maschinenfeinheit entsprechen. Im Ergebnis entsteht dadurch ein Zopfgestrick, das bedeutend gröber ist als ein Rechts-Rechts- oder Glattgestrick, das auf einer Maschine derselben Feinheit gebildet wurde.

Aus der CH 382 359 ist ein Verfahren zur Herstellung eines Zopfes bekannt, nach dem nur ein Strang des Zopfes einer Versatzbewegung unterzogen wird, um die Stränge miteinander zu kreuzen. Zwischen den Versatzbewegungen werden Maschenreihen für alle Stränge gebildet.

Der vorliegenden Erfindung liegt die Aufgabe zugrunde, ein neues Verfahren zu schaffen, mit dem Gestricke mit einem Zopfmuster hergestellt werden können, deren Strickreihen, in denen Umhängevorgänge nötig sind, geringere Spannungen aufweisen als die nach den bekannten Verfahren hergestellten Gestricke.

Die Aufgabe wird mit einem Verfahren zur Herstellung eines Gestricks mit einem Zopfmuster gelöst mit den Merkmalen des Anspruchs 1.

Der Versatz lediglich eines der Stränge führt zu geringeren Spannungen in den Strickreihen des Gestricks, in denen Umhängevorgänge nötig sind, sodass zur Herstellung des Gestricks auf eine Absprengtechnik verzichtet werden kann. Es können kleinere Maschengrößen erzielt und dünnere Strickfäden verwendet werden als bei den bekannten Verfahren zur Herstellung von Zopfmustern, bei denen jeweils beide Stränge eines Zopfs zur Erzeugung einer Kreuzung versetzt werden. Das erfindungsgemäße Verfahren ermöglicht außerdem eine günstigere, Spannungen im Gestrick vermindernde Vorbereitung der Kreuzung der Stränge.

Die Vorbereitung besteht darin, vor dem seitlichen Versatz der Maschen des einen Strangs mindestens eine Maschenreihe zu bilden, wobei für den anderen Strang, dessen Maschen nicht versetzt werden, keine Maschen gebildet werden. Der seitlich zu versetzende Strang wird dadurch etwas länger als derjenige, der nicht versetzt wird, wodurch sich die Spannungen bei der Kreuzung der Stränge weiter vermindern lassen. Spannungen bei Zopfmustern treten vor allem an den beiden zueinander benachbarten Randmaschen der zu kreuzenden Stränge sowie an der äußeren Randmasche desjenigen Strangs, der nicht versetzt wird, auf.

Eine weitere Maßnahme zur Reduktion von Fadenspannungen im Gestrick besteht darin, vor der Bildung der mindestens einen Maschenreihe jeweils die Maschen des Linksmaschenbereichs, der an den zu versetzenden Strang angrenzt, entgegen der Richtung, in der der zu versetzende Strang zur Kreuzung der Stränge später versetzt wird, seitlich zu versetzen. Über eine oder mehrere Maschenreihen hinweg wird so auf schonende Weise Platz geschaffen für die Maschen desjenigen Strangs, der nicht versetzt wird. Dabei kann der Linksmaschenbereich vorzugsweise insgesamt um so viele Nadeln versetzt werden, wie der Strang Maschen hat.

Weiter kann während der Bildung der mindestens einen Maschenreihe mindestens ein Fanghenkel zwischen dem versetzten Linksmaschenbereich und dem zu versetzenden Strang gebildet werden. Auch das Vorsehen von Fanghenkeln ist eine gut geeignete Möglichkeit, Fadenspannungen beim Nadelbettenversatz zu reduzieren.

Die Anzahl der Maschenreihen zur Vorbereitung der Kreuzung der Stränge hängt von der Strangbreite, der verwendeten Garnqualität sowie der Maschinenfeinheit ab. Vorzugsweise können zwei Maschenreihen vor der Kreuzung der Stränge gebildet werden.

Bei einer bevorzugten Ausgestaltung eines erfindungsgemäßen Verfahrens zur Herstellung eines Zopfs, der von zwei Strängen gebildet wird, werden folgende Schritte durchgeführt:
- der Linksmaschenbereich, der an den zu versetzenden Strang angrenzt, wird in zwei Versatzschritten um insgesamt so viele Nadeln vom zu versetzenden Strang beabstandet, wie der nicht zu versetzende Strang Maschen aufweist, während der Linksmaschenbereich, der sich nach erfolgter Kreuzung der Stränge an den Strang anschließt, der die Kreuzung ausgeführt hat, neben diesen Strang gebracht wird;
- nach jedem Versatzschritt wird eine Maschenreihe gebildet, wobei für den nicht zu versetzenden Strang keine Maschen gebildet werden;
- die Maschen des die Kreuzung ausführenden Strangs und die Maschen der beiden Linksmaschenbereiche werden in einem Versatzschritt um die doppelte Nadelzahl des Strangs versetzt;
- die Maschen des zur Kreuzung versetzten Strangs werden auf das vordere Nadelbett umgehängt;
- für die beiden Linksmaschenbereiche und die beiden Zopfstränge wird mit allen Nadeln mindestens eine Maschenreihe gebildet;
- die Maschen der beiden Zopfstränge werden auf die ursprünglichen Nadeln der Zopfstränge zurückgehängt und für die Zopfstränge und die Linksmaschenbereiche solange Maschenreihen gebildet, bis die nächste Zopfkreuzung beginnt.

Durch die Maschenbildung nach den ersten beiden Versatzschritten werden die Spannungen vermindert, die zwischen der äußersten Masche des Strangs, der nicht versetzt wird, und der innersten Masche des an ihn angrenzenden Linksmaschenbereichs sowie den nebeneinander liegenden Maschen der beiden Stränge entstehen.

Bei einer bevorzugten Ausgestaltung eines erfindungsgemäßen Verfahrens zur Herstellung eines Zopfs, der von drei Strängen gebildet wird, werden folgende Schritte durchgeführt:
- der Linksmaschenbereich, der an den zu versetzenden Strang angrenzt, wird in zwei Versatzschritten um insgesamt so viele Nadeln vom zu versetzenden Strang beabstandet, wie der nicht zu versetzende Strang Maschen aufweist, während der Linksmaschenbereich, der sich an den äußeren Strang anschließt, der keine Kreuzung durchführt, neben diesem Strang belassen wird;
- nach jedem Versatzschritt wird eine Maschenreihe gebildet, wobei für den nicht zu versetzenden Strang keine Maschen gebildet werden;
- die Maschen des die Kreuzung ausführenden Strangs, die Maschen des nicht an der Kreuzung beteiligten äußeren Strangs und die Maschen der beiden Linksmaschenbereiche werden in zwei Versatzschritten jeweils um so viele Nadeln versetzt wie der Strang Maschen aufweist, wobei nach dem ersten Versatzschritt die Maschen des nicht an der Kreuzung beteiligten Strangs um die Breite eines Strangs beabstandet vom mittleren Strang auf das vordere Nadelbett umgehängt werden und nach dem zweiten Versatzschritt die Nadeln des die Kreuzung ausführenden Strangs auf das vordere Nadelbett umgehängt werden;
- für die beiden Linksmaschenbereiche und die Zopfstränge wird mit allen Nadeln mindestens eine Maschenreihe gebildet;
- die Maschen der Zopfstränge werden auf die ursprünglichen Nadeln der Zopfstränge zurückgehängt;
- die vorangegangenen Verfahrensschritte werden zur Kreuzung des anderen äußeren Strangs mit dem mittleren Strang wiederholt;
- für die Zopfstränge und die Linksmaschenbereiche werden solange Maschenreihen gebildet, bis die nächste Zopfkreuzung beginnt.
- Durch die Maschenbildung, die auf die ersten beiden Versatzschritte folgt, werden die Spannungen vermindert, die zwischen der innersten Masche des Strangs, der die Kreuzung ausführt, und der äußersten Masche des mittleren Strangs sowie zwischen der äußersten Masche des mittleren Strangs und der innersten Masche des nicht an der Kreuzung beteiligten äußeren Strangs entstehen.

Nachfolgend werden erfindungsgemäße Verfahren anhand der Zeichnung näher beschrieben.

Es zeigen:
- Fig. 1: einen Maschenverlauf der Kreuzung der Stränge eines Zopfs mit zwei Strängen;
- Fig. 2: einen Maschenverlauf der Kreuzung der Stränge eines Zopfs mit drei Strängen.

Die Fig. 1.1 bis 1.4 stellen den Strickablauf für die Kreuzung der Stränge eines Zopfs mit zwei Strängen dar, wobei jeder der Stränge jeweils sechs Maschen aufweist. Diese Zahl der Maschen ist lediglich beispielhaft. Die Stränge des Zopfs können aus beliebig vielen Maschen bestehen. Je mehr Maschen die Stränge des Zopfs enthalten, je größer wird der Vorteil der Anwendung des erfindungsgemäßen Verfahrens gegenüber den Verfahren nach dem Stand der Technik, da beim erfindungsgemäßen Verfahren auch bei breiten Zöpfen nicht auf vergrößerte Maschen und die Verwendung dicker Strickfäden ausgewichen werden muss.

Zur Durchführung des erfindungsgemäßen Verfahrens wird eine Strickmaschine benötigt, die mit einer Umhängeeinrichtung und einer Nadelbetten-Versatzeinrichtung ausgestattet ist.

In Reihe R1 ist die letzte Strickreihe vor dem Beginn der Kreuzung der Zopfstränge gezeigt.

Die Breite BZ des Zopfs umfasst im dargestellten Beispiel zwölf Nadeln des vorderen Nadelbetts, die Rechtsmaschen bilden. Der erste Strang ST1 wird mit den Nadeln 12 bis 17 und der zweite Strang ST2 mit den Nadeln 18 bis 23 gebildet. Jeder der beiden Stränge umfasst somit sechs Nadeln. Auf beiden Seiten wird der Zopf von Linksmaschenbereichen LR1 (Nadeln 6 bis 11) und LR2 (Nadeln 24 bis 29) flankiert. Die Linksmaschenbereiche LR1 und LR2 müssen jeweils ebenso viele Maschen haben wie einer der Stränge des Zopfs.

Der Rapportbereich des Zopfs erstreckt sich im dargestellten Beispiel über die Nadeln 6 bis 29. Der weitere Strickablauf ist ausschließlich für diesen Rapportbereich dargestellt. Es versteht sich, dass sich über die Breite des Gestrickstücks mehrere solche Zopf-Rapportbereiche aneinanderreihen können. Oder es können neben dem Zopfmuster andere Musterbereiche vorgesehen sein.

Im weiteren Verlauf wird dargestellt, wie der Strang ST1 hinter dem Strang ST2 vorbeigeführt und rechts neben diesen platziert wird, um eine Kreuzung der beiden Stränge ST1 und ST2 zu bewirken.

In Reihe R2 erfolgt der Versatz des hinteren Nadelbetts aus seiner Grundposition um drei Nadeln nach links. Mit den Nadeln 12 bis 17 des vorderen Nadelbetts werden Maschen für den ersten Strang ST1 des Zopfs gebildet. Die Nadeln 6 bis 11 des hinteren Nadelbetts bilden Maschen für den Linksmaschenbereich LR1 und die Nadeln 24 bis 29 für den Linksmaschenbereich LR2. Die Nadel 14 des hinteren Nadelbetts ist diejenige Nadel dieses Nadelbetts, die auf die äußerste linke Nadel des Zopfs folgt. Sie bildet einen Fanghenkel. Dieser vermindert die Fadenspannung, die auf die Randnadel 12 des Zopfs wirkt, wenn eine weitere Versatzbewegung des hinteren Nadelbetts nach links erfolgt.

In Reihe R3 ist eine solche Versatzbewegung des hinteren Nadelbetts um drei weitere Nadeln nach links gezeigt. Nach dem Versatz werden mit den Nadeln 12 bis 17 des vorderen Nadelbetts, die den ersten Strang ST1 des Zopfs bilden, den Nadeln 6 bis 11 und 24 bis 29 des hinteren Nadelbetts, die die beiden Linksmaschenbereiche bilden, und mit der Nadel 14 Maschen gebildet.

Anschließend werden in Reihe R4 die Maschen des ersten Strangs ST1 des Zopfs von ihren Nadeln des vorderen Nadelbetts auf die gegenüberliegenden leeren Nadeln des hinteren Nadelbetts 18 bis 23 umgehängt.

Danach erfolgt in Reihe R05 ein Versatz des hinteren Nadelbetts um sechs Nadeln bezüglich der Grundposition des Nadelbetts nach rechts. Durch diese Versatzbewegung werden die Nadeln 18 bis 23 des hinteren Nadelbetts, die die Maschen des ersten Strangs ST1 des Zopfs tragen, so positioniert, dass sie sich gegenüber leeren Nadeln des vorderen Nadelbetts befinden, wobei sich diese leeren Nadeln an die Nadeln 18 bis 23 des vorderen Nadelbetts anschließen, die die Maschen des zweiten Strangs ST2 des Zopfs tragen. Damit ist also die Kreuzung der Stränge realisiert.

In Reihe R5 werden die Maschen des ersten Strangs ST1 des Zopfs von ihren Nadeln des hinteren Nadelbetts auf die gegenüberliegenden leeren Nadeln des vorderen Nadelbetts umgehängt. Die Masche der Nadel 14 des hinteren Nadelbetts wird auf die Nadel 20 des vorderen Nadelbetts umgehängt, die bereits eine Masche des Strangs ST2 trägt.

In Reihe R6 werden mit den Nadeln 6 bis 11 und 24 bis 29 des hinteren Nadelbetts Maschen für die Linksmaschenbereiche und mit den Nadeln 18 bis 29 des vorderen Nadelbetts Maschen für den Zopf gebildet. Der gleiche Vorgang wird in Reihe R7 wiederholt. Die Strickreihe R7 ist vom Strickablauf her nicht unbedingt erforderlich, nimmt aber ebenfalls Spannung aus dem Gestrick und vereinfacht dadurch den nachfolgenden Umhängevorgang in Reihe R8, in der alle Maschen des Zopfs von ihren Nadeln des vorderen Nadelbetts auf gegenüberliegende leere Nadeln des hinteren Nadelbetts umgehängt werden, sodass in Reihe R9 ein Versatz des hinteren Nadelbetts zurück in seine Grundposition erfolgen kann. Anschließend werden alle Maschen des Zopfs von den Nadeln des hinteren Nadelbetts auf ihre gegenüberliegenden leeren Nadeln des vorderen Nadelbetts umgehängt. Damit befinden sich die Maschen des Zopfs wieder auf ihren Ursprungsnadeln.

In Reihe R10 werden mit den Nadeln 6 bis 11 und 24 bis 29 des hinteren Nadelbetts Maschen für die Linksmaschenbereiche und mit den Nadeln 12 bis 23 des vorderen Nadelbetts Maschen für den Zopf gebildet. Die Strickreihe R10 wird solange wiederholt, bis die nächste Kreuzung der Stränge des Zopfs erfolgen muss.

In dem in Fig. 1 gezeigten Strickablauf erfolgt die Kreuzung des Zopfs, indem der erste Strang ST1 hinter dem zweiten Strang ST2 vorbeigeführt wird. Sollte der zweite Strang ST2 hinter dem ersten Strang ST1 vorbeigeführt werden, ist der Strickablauf prinzipiell der gleiche wie in Fig. 1.1 bis 1.4 gezeigt. Anstelle der Nadeln des ersten Strangs ST1 nehmen dann die Nadeln des zweiten Strangs ST2 an den Maschenbildungs- und Versatzvorgängen teil. Die Richtung der Versatzbewegungen ist entgegengesetzt zu den in den Fig. 1.1 bis 1.4 gezeigten.

Anstelle des hinteren Nadelbetts könnte auch das vordere Nadelbett die Versatzbewegung ausführen. Es muss dann die Nadelbelegung der beiden Nadelbetten vertauscht werden.

Wird der gezeigte Strickablauf auf einer Flachstrickmaschine mit zwei Strickschlössern ausgeführt, so können bei jedem Schlittendurchgang Maschen gebildet werden.

Fig. 2 illustriert die Herstellung eines Zopfs mit drei Strängen, die im dargestellten Beispiel ebenfalls wieder je sechs Maschen aufweisen. Die Kreuzung der Stränge geschieht im dargestellten Beispiel dadurch, dass jeweils die äußeren Stränge hinter dem mittleren Strang durch seitliche Versatzbewegungen des Nadelbetts vorbeigeführt werden. Sie könnten selbstverständlich auch vor dem mittleren Strang vorbeigeführt werden.

In Strickreihe R1 ist die letzte Strickreihe vor Beginn der Kreuzungen der Stränge gezeigt. Die Breite BZ des Zopfs umfasst im dargestellten Beispiel achtzehn Nadeln des vorderen Nadelbetts, die Rechtsmaschen bilden. Der erste Strang ST1 des Zopfs wird mit den Nadeln 9 bis 14, der zweite Strang ST2 mit den Nadeln 15 bis 20 und der dritte Strang ST3 mit den Nadeln 21 bis 26 gebildet. Links und rechts wird der Zopf von Linksmaschenbereichen LR1 und LR2 begrenzt, die jeweils ebenfalls sechs Maschen umfassen. Auch hier muss die Maschenzahl der Linksmaschenbereiche LR1, LR2 mindestens dieselbe sein wie die Maschenzahl eines Strangs.

In Reihe R2 wird zur Vorbereitung der Kreuzung der Stränge durch Verminderung von Spannungen im Gestrick eine erste Maschenreihe gebildet, wobei jedoch keine Maschen für den mittleren Strang ST2 gebildet werden. Es stricken also auf dem hinteren Nadelbett die Nadeln 3 bis 8 für den linken Linksmaschenbereich LR1 und die Nadeln 27 bis 32 für den rechten Linksmaschenbereich LR2 sowie auf dem vorderen Nadelbett die Nadeln 9 bis 14 und 21 bis 26 für die beiden äußeren Stränge ST1 und ST3.

Anschließend werden in Reihe R3 die Maschen des rechten Linksmaschenbereichs LR2 auf gegenüberliegende leere Nadeln des vorderen Nadelbetts umgehängt, damit diese Maschen an der nachfolgenden, in Reihe R4 gezeigten Versatzbewegung des hinteren Nadelbetts um drei Nadeln nach links nicht teilnehmen. Nach dem Versatz werden die Maschen des Linksmaschenbereichs LR2 wieder auf das hintere Nadelbett umgehängt.

In Reihe R5 wird dann eine zweite Maschenreihe gebildet, wobei wieder für den mittleren Strang ST2 keine Maschen gebildet werden. Es stricken somit auf dem vorderen Nadelbett die Nadeln 9 bis 14 und die Nadeln 21 bis 26 für die äußeren Stränge ST1 und ST3. Die Nadeln 3 bis 8 des hinteren Nadelbetts bilden Maschen für den Linksmaschenbereich LR1 und die Nadeln 30 bis 35 für den Linksmaschenbereich LR2. Zusätzlich wird auf Nadel 11 des hinteren Nadelbetts, die auf die äußerste linke Nadel des Zopfs folgt, ein Fanghenkel gebildet. Dieser Fanghenkel vermindert die Fadenspannung, die auf die Randnadel 9 des Zopfs wirkt, wenn das hintere Nadelbett erneut nach links versetzt wird. Vor diesem erneuten Versatz werden allerdings wieder die Maschen des Linksmaschenbereichs LR2, die nicht am Versatzvorgang teilnehmen sollen, auf das vordere Nadelbett umgehängt, wie Reihe R6 zeigt. Erst dann erfolgt in Reihe R7 der Versatz des hinteren Nadelbetts um drei weitere Nadeln nach links. Anschließend werden die Maschen des Linksmaschenbereichs LR2 wieder auf das hintere Nadelbett zurückgehängt. Danach wird erneut eine Maschenreihe gebildet, wobei wieder für den mittleren Strang ST2 keine Maschen gebildet werden. Die mit dem Fanghenkel belegte Nadel 11 des hinteren Nadelbetts bildet ebenfalls eine Masche.

In Reihe R9 werden die Maschen des ersten Strangs ST1 und des dritten Strangs ST3 von ihren Nadeln des vorderen Nadelbetts auf die gegenüberliegenden leeren Nadeln des hinteren Nadelbetts umgehängt. Anschließend wird das hintere Nadelbett in Reihe R10 in seine Grundposition zurückversetzt. Die Maschen des dritten Strangs ST3 des Zopfs werden auf gegenüberliegende leere Nadeln des vorderen Nadelbetts zurückgehängt. Zwischen den Nadeln des zweiten Strangs ST2 und den Nadeln des dritten Strangs ST3 befinden sich nun sechs freie Nadeln. Da die Maschen des Linksmaschenrands LR2 keine weiteren Versatzbewegungen mitmachen sollen, werden diese auf die gegenüberliegenden Nadeln 33 bis 38 des vorderen Nadelbetts umgehängt, bevor in Reihe R11 das hintere Nadelbett von der Grundposition aus um sechs Nadeln nach rechts versetzt wird. Die Maschen des ersten Strangs ST1 des Zopfs werden auf ihre gegenüberliegenden leeren Nadeln 21 bis 26 des vorderen Nadelbetts umgehängt. Damit befinden sich die Maschen des ersten Strangs ST1 nun rechts neben dem ursprünglich mittleren Strang ST2 des mittleren Zopfs, d. h. die Kreuzung der Stränge ST1 und ST2 ist abgeschlossen.

Die Masche der Nadel 11 des hinteren Nadelbetts wird auf die Nadel 17 des vorderen Nadelbetts umgehängt, die bereits eine Masche des Strangs ST2 trägt. Außerdem werden die Maschen des Linksmaschenbereichs LR2 wieder auf das hintere Nadelbett zurückgehängt.

Anschließend erfolgt in Reihe R12 eine Maschenreihe, bei der nun Maschen für alle Bereiche, d. h. die beiden Linksmaschenbereiche LR1 und LR2 sowie für alle drei Stränge ST1, ST2 und ST2 des Zopfs gebildet werden. Eine solche Maschenreihe wird in Reihe R13 erneut gebildet. Diese zusätzliche Maschenreihe ist nicht unbedingt erforderlich, nimmt aber ebenfalls Spannungen aus dem Gestrick und sorgt damit für eine höhere Sicherheit bei dem nachfolgenden Umhängevorgang in Reihe R14, bei dem alle Maschen des Zopfs von ihren Nadeln des vorderen Nadelbetts auf ihre gegenüberliegenden leeren Nadeln des hinteren Nadelbetts umgehängt werden. Anschließend erfolgt der Versatz des hinteren Nadelbetts in seine Grundposition und das Zurückhängen aller Maschen des Zopfs auf die gegenüberliegenden leeren Nadeln des vorderen Nadelbetts. Die Maschen des Zopfs belegen damit wieder den ursprünglichen Nadelbereich vor der Kreuzung der Stränge ST1 und ST2 auf dem vorderen Nadelbett.

In Reihe R16 werden noch einmal Maschen für sämtliche Bereiche des Zopfs und der beiden Linksmaschenbereiche gebildet, bevor in Reihe R17 wieder eine Maschenreihe folgt, bei der für den mittleren Strang ST2 keine Maschen gebildet werden. Ab Reihe R17 wird damit die Kreuzung der Stränge ST2 und ST3 vorbereitet.

In Reihe R18 werden die Maschen des Linksmaschenbereichs LR1, die für die Kreuzung der Stränge ST2 und ST3 nicht an einer Versatzbewegung teilnehmen sollen, auf die Nadeln des vorderen Nadelbetts umgehängt, bevor in Reihe R19 das hintere Nadelbett aus seiner Grundposition um drei Nadeln nach rechts versetzt und die Maschen des Linksmaschenbereichs LR1 wieder auf gegenüberliegende Nadeln des hinteren Nadelbetts zurückgehängt werden. Anschließend erfolgt in Reihe R20 erneut eine Maschenreihe, wobei wieder für den mittleren Strang ST2 keine Maschen gebildet werden. Neben dem Stricken von Maschen für die beiden Linksmaschenbereiche LR1 und LR2 sowie der äußeren Stränge ST1 und ST3 erfolgt die Bildung eines Fanghenkels auf der Nadel 24 des hinteren Nadelbetts, die auf die äußerste rechte Nadel 26 des Zopfs folgt. Durch diesen Fanghenkel wird die Fadenspannung vermindert, die auf die Randnadel 26 des Zopfs wirkt, wenn eine weitere Versatzbewegung des hinteren Nadelbetts nach rechts erfolgt, was in Reihe R22 geschieht. Zuvor werden jedoch in Reihe R21 die Maschen des Linksmaschenbereichs LR1, die nicht am Versatzvorgang teilnehmen sollen, wieder auf das vordere Nadelbett auf dort vorhandene leere Nadeln umgehängt. Nach dem Nadelbettenversatz in Reihe R22 werden die Maschen des Linksmaschenbereichs LR1 wieder auf das hintere Nadelbett zurückgehängt. Anschließend folgt in Reihe R23 die Bildung einer weiteren Maschenreihe unter Aussparung des mittleren Strangs ST2. Die mit einem Fanghenkel belegte Nadel 24 bildet ebenfalls eine Masche.

In Reihe R24 werden die Maschen des ersten und des dritten Strangs ST1 und ST3 des Zopfs auf gegenüberliegende leere Nadeln des hinteren Nadelbetts umgehängt, bevor in Reihe R25 das hintere Nadelbett wieder in seine Grundposition nach links verschoben wird. Danach werden die Maschen des ersten Strangs ST1 auf gegenüberliegende leere Nadeln des vorderen Nadelbetts umgehängt. Zwischen den Nadeln des zweiten Strangs ST2 und den Nadeln des ersten Strangs ST1 sind dann wieder sechs freie Nadeln vorhanden.

Vor dem erneuten Versatz des hinteren Nadelbetts nach links in Reihe R26 werden die Maschen des Linksmaschenbereichs LR1, die nicht mitversetzt werden sollen, auf das vordere Nadelbett umgehängt. Nach dem Versatz des hinteren Nadelbetts um sechs Nadeln nach links in Reihe R26 werden die Maschen des dritten Strangs ST3 des Zopfs auf die gegenüberliegenden leeren Nadeln des vorderen Nadelbetts umgehängt. Damit befinden sich nun die Maschen des dritten Strangs ST3 zwischen den Maschen der Stränge ST1 und ST2, d. h. die Kreuzung der Stränge ST3 und ST2 ist erfolgt. Außerdem wird in Reihe R26 die Masche der Nadel 24 auf die Nadel 18 des vorderen Nadelbetts umgehängt, die bereits eine Masche des Strangs ST2 trägt, und die Maschen des Linksmaschenbereichs LR1 auf das hintere Nadelbett zurückgehängt.

In Reihe R27 werden dann für beide Linksmaschenbereiche LR1 und LR2 sowie für den gesamten Zopf Maschen gebildet. Auch in Reihe R28 wird eine solche Maschenreihe gebildet, die vom Strickablauf her nicht unbedingt nötig wäre, jedoch dazu beiträgt, Spannungen aus dem Gestrick zu nehmen und dadurch den in Reihe R29 durchgeführten Umhängevorgang sicherer zu gestalten. In R29 werden alle Maschen des Zopfs von ihren Nadeln des vorderen Nadelbetts auf gegenüberliegende leere Nadeln des hinteren Nadelbetts umgehängt, bevor in Reihe R30 das hintere Nadelbett wieder in seine Grundposition nach rechts zurückversetzt wird. Danach werden die Maschen des Zopfs vom hinteren Nadelbett auf die gegenüberliegenden Nadeln des vorderen Nadelbetts umgehängt und befinden sich damit wieder auf den Ursprungsnadeln vor den Kreuzungen der Stränge ST1 mit ST2 und ST3 mit ST2.

In Reihe R31 werden dann erneut für beide Linksmaschenbereiche LR1 und LR2 sowie für alle drei Stränge des Zopfs Maschen gebildet. Die Strickreihen aus Reihe R31 werden solange wiederholt, bis die nächste Zopfkreuzung erfolgen soll.

Im dargestellten Beispiel beginnt die Zopfkreuzung mit dem linken Strang ST1. Soll die Zopfkreuzung mit dem rechten Strang ST3 erfolgen, so werden die Strickabläufe ab der Reihe R17 vor den Strickabläufen ab der Reihe R2 durchgeführt.

Auch für den Zopf aus Fig. 2 gilt, dass nicht zwingend das hintere Nadelbett die Versatzbewegungen ausführen muss. Soll das vordere Nadelbett versetzt werden, müssen die Nadelbelegungen der Nadelbetten ausgetauscht werden. Der Strickablauf bleibt im Prinzip aber der gleiche.

## Patentansprüche

1. Verfahren zur Herstellung eines Gestricks mit einem Zopfmuster auf einer Flachstrickmaschine, wobei das Zopfmuster mindestens einen von Rechtsmaschen gebildeten und auf beiden Seiten an Linksmaschenbereiche (LR1, LR2) angrenzenden Zopf aufweist, der von mindestens zwei Strängen (ST1, ST2, ST3) gebildet wird, und zur Kreuzung zweier Stränge (ST1, ST2, ST3) des Zopfs lediglich die Maschen eines der Stränge (ST1, ST2, ST3) seitlich versetzt werden, während die Maschen des anderen Strangs (ST1, ST2, ST3) nicht versetzt werden, **dadurch gekennzeichnet, dass** vor dem seitlichen Versatz der Maschen des einen Strangs (ST1, ST3) mindestens eine Maschenreihe gebildet wird, wobei für den anderen Strang (ST2), dessen Maschen nicht versetzt werden, keine Maschen gebildet werden.

2. Verfahren nach Anspruch 1, **dadurch gekennzeichnet, dass** vor der Bildung der mindestens einen Maschenreihe jeweils die Maschen des Linksmaschenbereichs (LR1, LR2), der an den zu versetzenden Strang (ST1, ST3) angrenzt, entgegen der Richtung, in der der zu versetzende Strang (ST1, ST3) zur Kreuzung der Stränge (ST1, ST2, ST3) später versetzt wird, seitlich versetzt werden.

3. Verfahren nach Anspruch 2, **dadurch gekennzeichnet, dass** der Linksmaschenbereich (LR1, LR2) insgesamt um so viele Nadeln versetzt wird, wie der nicht zu versetzende Strang (ST2) Maschen hat.

4. Verfahren nach einem der Ansprüche 1 bis 3, **dadurch gekennzeichnet, dass** während der Bildung der mindestens einen Maschenreihe mindestens ein Fanghenkel zwischen dem versetzten Linksmaschenbereich (LR1, LR2) und dem zu versetzenden Strang (ST1, ST3) gebildet wird.

5. Verfahren nach einem der Ansprüche 1 bis 4, **dadurch gekennzeichnet, dass** vor der Kreuzung zweier Stränge (ST1, ST2, ST3) des Zopfs zwei Maschenreihen gebildet werden.

6. Verfahren nach einem der Ansprüche 1 bis 5, **dadurch gekennzeichnet, dass** bei einem Zopf, der von zwei Strängen gebildet wird, folgende Schritte durchgeführt werden:
- der Linksmaschenbereich (LR2), der an den zu versetzenden Strang (ST1) angrenzt, wird in zwei Versatzschritten um insgesamt so viele Nadeln vom zu versetzenden Strang (ST1) beabstandet, wie der nicht zu versetzende Strang (ST2) Maschen aufweist, während der Linksmaschenbereich (LR2), der sich nach erfolgter Kreuzung der Stränge (ST1, ST2) an den Strang (ST1) anschließt, der die Kreuzung ausgeführt hat, neben diesen Strang (ST1) gebracht wird;
- nach jedem Versatzschritt wird eine Maschenreihe gebildet, wobei für den nicht zu versetzenden Strang (ST2) keine Maschen gebildet werden;
- die Maschen des die Kreuzung ausführenden Strangs (ST1) und die Maschen der beiden Linksmaschenbereiche (LR1, LR2) werden in einem Versatzschritt um die doppelte Nadelzahl des Strangs (ST1) versetzt;
- die Maschen des zur Kreuzung versetzten Strangs (ST1) werden auf das vordere Nadelbett umgehängt;
- für die beiden Linksmaschenbereiche (LR1, LR2) und die beiden Zopfstränge (ST1, ST2) wird mit allen Nadeln mindestens eine Maschenreihe gebildet;
- die Maschen der beiden Zopfstränge (ST1, ST2) werden auf die ursprünglichen Nadeln der Zopfstränge (ST1, ST2) zurückgehängt und für die Zopfstränge (ST1, ST2) und die Linksmaschenbereiche (LR1, LR2) solange Maschenreihen gebildet, bis die nächste Zopfkreuzung beginnt.

7. Verfahren nach einem der Ansprüche 1 bis 5, **dadurch gekennzeichnet, dass** bei .einem Zopf, der von drei Strängen gebildet wird, folgende Schritte durchgeführt werden:
- der Linksmaschenbereich (LR1), der an den zu versetzenden Strang (ST1) angrenzt, wird in zwei Versatzschritten um insgesamt so viele Nadeln vom zu versetzenden Strang (ST1) beabstandet, wie der nicht zu versetzende Strang (ST2) Maschen aufweist, während der Linksmaschenbereich (LR2), der sich an den äußeren Strang anschließt, der keine Kreuzung durchführt, neben diesem Strang belassen wird;
- nach jedem Versatzschritt wird eine Maschenreihe gebildet, wobei für den nicht zu versetzenden Strang (ST2) keine Maschen gebildet werden;
- die Maschen des die Kreuzung ausführenden Strangs (ST1), die Maschen des nicht an der Kreuzung beteiligten äußeren Strangs (ST3) und die Maschen der beiden Linksmaschenbereiche (LR1, LR2) werden in zwei Versatzschritten jeweils um so viele Nadeln versetzt wie der Strang (ST1) Maschen aufweist, wobei nach dem ersten Versatzschritt die Maschen des nicht an der Kreuzung beteiligten Strangs (ST3) um die Breite eines Strangs beabstandet vom mittleren Strang (ST2) auf das vordere Nadelbett umgehängt werden und nach dem zweiten Versatzschritt die Nadeln des die Kreuzung ausführenden Strangs (ST1) auf das vordere Nadelbett umgehängt werden;
- für die beiden Linksmaschenbereiche (LR1, LR2) und die Zopfstränge (ST1, ST2, ST3) wird mit allen Nadeln mindestens eine Maschenreihe gebildet;
- die Maschen der Zopfstränge (ST1, ST2, ST3) werden auf die ursprünglichen Nadeln der Zopfstränge (ST1, ST2, ST3) zurückgehängt;
- die vorangegangenen Verfahrensschritte werden zur Kreuzung des anderen äußeren Strangs (ST3) mit dem mittleren Strang (ST1) wiederholt;
- für die Zopfstränge (ST1, ST2, ST3) und die Linksmaschenbereiche (LR1, LR2) werden solange Maschenreihen gebildet, bis die nächste Zopfkreuzung beginnt.

## Claims

1. Method for producing a knitwear with a cable-stitch pattern on a flat knitting machine, whereby the cable-stitch pattern has at least one cable stitch formed by face loop stitches and, on both sides, is adjacent to reverse stitch regions (LR1, LR2), whereby said cable-stitch pattern is formed by at least two yarns (ST1, ST2, ST3), and the stitches of one of the yarns (ST1, ST2, ST3) of the cable stitch is simply displaced laterally to cross two yarns (ST1, ST2, ST3) of the cable stitch, while the stitches of the other yarn (ST1, ST2, ST3) are not displaced, **characterised in that**, before the lateral displacement of the stitches of one yarn (ST1, ST3), at least one row of stitches is formed whereby, for the other yarn (ST2), whose stitches are not displaced, no stitches are formed.

2. Method in accordance with claim 1, **characterised in that**, before the forming of at least one row of stitches, in each case the stitches of the reverse stitch region (LR1, LR2), adjacent to the yarn (ST1, ST3) to be displaced, is displaced laterally against the direction in which the yarn (ST1, ST3) to be displaced is later displaced to cross the yarns (ST1, ST2, ST3).

3. Method in accordance with claim 2, **characterised in that** the reverse stitch region (LR1, LR2) is totally displaced around as many needles as the stitches that the yarn (ST2), which is not to be displaced, has.

4. Method in accordance with one of claims 1 to 3, **characterised in that**, during the formation of at least one row of stitches, at least one tuck loop is formed between the displaced reverse stitch region (LR1, LR2) and the yarn (ST1, ST3) to be displaced.

5. Method in accordance with one of claims 1 to 4, **characterised in that** two rows of stitches are formed before the crossing of two yarns (ST1, ST2, ST3) of the cable stitch.

6. Method in accordance with one of claims 1 to 5, **characterised in that**, in the case of a cable stitch formed from two yarns, the following steps are carried out:
- the reverse stitch region (LR2) which is adjacent to the yarn (ST1) to be displaced, is spaced in two displacement steps around as many needles in total of the displaced yarn (ST1) as number of stitches the yarn (ST2) not to be displaced has, while the reverse stitch region (LR2), which, after completed crossing of the yarns (ST1, ST2), is adjacent to the yarn (ST1) which has carried out the crossing, is placed next to this yarn (ST1);
- after each displacement step, a row of stitches is formed, whereby, for the yarn (ST2) not to be displaced, no rows of stitches are formed;
- the stitches of the yarn (ST1) creating the crossing and the stitches of both reverse stitch regions (LR1, LR2) are displaced in a displacement step around the doubled number of needles of the yarn (ST1);
- the stitches of the yarn (ST1) displaced to create the crossing are hung around the front needle bed;
- at least one row of stitches is formed with all needles for both reverse stitch regions (LR1, LR2) and for both cable yarns (ST1, ST2);
- the stitches of the two cable yarns (ST1, ST2) are re-hung back on the original needles of the cable yarns (ST1, ST2) and rows of stitches are formed for the cable yarns (ST1, ST2) and the reverse stitch regions (LR1, LR2) until the next cable crossing begins.

7. Method in accordance with one of claims 1 to 5, **characterised in that**, in the case of a cable stitch formed from three yarns, the following steps are carried out:
- the reverse stitch region (LR1) which is adjacent to the yarn (ST1) to be displaced, is spaced in two displacement steps around as many needles in total of the displaced yarn (ST1) as the number of stitches the yarn (ST2) not to be displaced has, while the reverse stitch region (LR2), adjacent to the outer yarn which is not carrying out a crossing, is left next to this yarn.
- after each displacement step, a row of stitches is formed, whereby, for the yarn (ST2) not to be displaced, no rows of stitches are formed;
- the stitches of the yarn (ST1) performing the crossing, the stitches of the outer yarn (ST3) not involved in the crossing and the stitches of both reverse stitch regions (LR1, LR2) are displaced in two displacement steps, in each case around as many needles as the number of stitches the yarn (ST1) has, whereby, after the first displacement step, the stitches of the yarn (ST3) not taking part in the crossing are hung on the front needle bed, spaced by the width of a yarn from the centre yarn (ST2), and, after the second displacement step, the needles of the yarn (ST1) performing the crossing are hung on the front needle bed;
- at least one row of stitches is formed with all needles for both reverse stitch regions (LR1, LR2) and for the cable yarns (ST1, ST2, ST3);
- the stitches of the cable yarns (ST1, ST2, ST3) are re-hung back on the original needles of the cable yarns (ST1, ST2, ST3);
- the preceding steps are repeated for crossing the other outer yarns (ST3) with the centre yarn (ST1);
- rows of stitches are formed for the cable yarns (ST1, ST2, ST3) and the reverse stitch regions (LR1, LR2) until the next cable crossing begins.

## Revendications

1. Procédé de fabrication d'un tricot ayant un dessin de nattes sur un métier à tisser rectiligne, dans lequel le dessin de nattes a au moins une tresse formée de mailles à l'endroit et voisine des deux côtés de parties (LR1, LR2) de mailles à l'envers, tresse qui est formée d'au moins deux fils (ST1, ST2, ST3) et, pour le croisement de deux fils (ST1, ST2, ST3) de la tresse, on décale latéralement seulement les mailles de l'un des fils (ST1, ST2, ST3), tandis que l'on ne décale pas les mailles de l'autre fil (ST1, ST2, ST3), **caractérisé en ce qu'**avant le décalage latéral des mailles de l'un des fils (ST1, ST2, ST3), on forme au moins une rangée de mailles, en ne formant pas de maille pour l'autre fil (ST2) dont les mailles ne sont pas décalées.

2. Procédé suivant la revendication 1, **caractérisé en ce qu'**avant la formation de la au moins une rangée de mailles, on décale latéralement respectivement les mailles de la partie (LR1, LR2) de mailles à l'envers, qui est voisine du fil (ST1, ST2, ST3) à décaler, à l'encontre du sens dans lequel le fil (ST1, ST3) à décaler sera décalé ultérieurement pour le croisement des fils (ST1, ST2, ST3).

3. Procédé suivant la revendication 2, **caractérisé en ce que** l'on décale la partie (LR1, LR2) de mailles à l'envers dans l'ensemble d'autant d'aiguilles que le fil (ST2) qui ne doit pas être décalé a de mailles.

4. Procédé suivant l'une des revendications 1 à 3, **caractérisé en ce que,** pendant la formation de la au moins une rangée de mailles, on forme au moins une maille chargée entre la partie (LR1, LR2) de mailles à l'envers décalée et le fil (ST1, ST3) à décaler.

5. Procédé suivant l'une des revendications 1 à 4, **caractérisé en ce qu'**avant le croisement de deux fils (ST1, ST2, ST3) de la tresse, on forme deux rangées de mailles.

6. Procédé suivant l'une des revendications 1 à 5, **caractérisé en ce que,** pour une tresse qui est formée de deux fils, on effectue les stades suivants :
- on met la partie (LR2) de mailles à l'envers, qui est voisine du fil (ST1) à décaler, en deux stades de décalage, à distance du fil (ST1) à décaler en tout de tant d'aiguilles que le fil (ST2) à ne pas décaler a de mailles, tandis que l'on met la partie (LR2) de mailles à l'envers, qui se raccorde, après que le croisement des fils (ST1, ST2) a été effectué, au fil (ST1) qui a réalisé le croisement, à côté de ce fil (ST1) ;
- après le stade de décalage, on forme une rangée de mailles en ne formant pas de maille pour le fil (ST2) qui ne doit pas être décalé ;
- on décale les mailles du fil (ST1) réalisant le croisement et les mailles des deux parties (LR1, LR2) de mailles à l'envers dans un stade de décalage du double du nombre d'aiguilles du fil (ST1) ;
- on reporte les mailles du fil (ST1) décalé pour le croisement sur la fonture d'aiguille avant ;
- pour les deux parties (LR1, LR2) de mailles à l'envers et les deux fils (ST1, ST2) de tresse, on forme au moins une rangée de mailles avec toutes les aiguilles ;
- on reporte les mailles des deux fils (ST1, ST2) de tresse sur les aiguilles d'origine des fils (ST1, ST2) de tresse et, pour les fils (ST1, ST2) de tresse et les parties (LR1, LR2) de mailles à l'envers, on forme des rangées de mailles jusqu'à ce que commence le croisement de tresse venant immédiatement ensuite.

7. Procédé suivant l'une des revendications 1 à 5, **caractérisé en ce que,** pour une tresse qui est formée de trois fils, on effectue les stades suivantes :
- on met à distance du fil (ST1) décalé la partie (LR1) de mailles à l'envers, qui est voisine du fil (ST1) à décaler, en deux stades de décalage dans d'autant d'aiguilles en tout que le fil (ST2) qui ne doit pas être décalé a de mailles, tandis qu'on laisse la partie (LR2) de mailles à l'envers, qui se raccorde au fil extérieur qui n'effectue pas de croisement, à côté de ce fil ;
- après chaque stade de décalage, on forme une rangée de mailles en ne formant pas de mailles pour le fil (ST2) qui ne doit pas être décalé ;
- on décale les mailles du fil (ST1) réalisant le croisement, les mailles du fil (ST3) extérieur qui ne participe pas au croisement et les mailles des deux parties (LR1, LR2) de mailles à l'envers en deux stades de décalage respectivement d'autant d'aiguilles que le fil (ST1) a de mailles, en reportant, après le premier stade de décalage, les mailles du fil (ST3) ne participant pas au croisement de la largeur d'un fil à distance du fil (ST2) médian sur la fonture d'aiguille avant, et, après le deuxième stade de décalage, on reporte les aiguilles du fil (ST1) réalisant le croisement sur la fonture d'aiguille avant ;
- pour les deux parties (LR1) de mailles à l'envers et les fils (ST1, ST2, ST3) de tresse, on forme au moins une rangée de mailles avec toutes les aiguilles ;
- on reporte les mailles des fils (ST1, ST2, ST3) de tresse sur les aiguilles d'origine des fils (ST1, ST2, ST3) de tresse ;
- on répète les stades du procédé précédents pour le croisement de l'autre fil (ST3) extérieur avec le fil (ST1) médian ;
- pour les fils (ST1, ST2, ST3) de tresse et les parties (LR1, LR2) de mailles à l'envers, on forme des rangées de mailles jusqu'à ce que le croisement de tresse venant immédiatement ensuite commence.
